# EUROPÄISCHE PATENTSCHRIFT

(11) **EP 3 923 767 B1**
(45) Veröffentlichungstag und Bekanntmachung des Hinweises auf die Patenterteilung: **29.03.2023**
(21) Anmeldenummer: 20703453.9
(22) Anmeldetag: 04.02.2020
(51) Int. Cl.: A47B 88/956, A47B 88/427

(54) **SCHUBKASTEN**
DRAWER
TIROIR

(30) Priorität: 13.02.2019 DE 102019103655
(43) Veröffentlichungstag der Anmeldung: 22.12.2021
(73) Patentinhaber: Paul Hettich GmbH & Co. KG, 32278 Kirchlengern (DE)
(72) Erfinder: BEUMLER, Sören, 32257 Bünde (DE); STAUFENBERG, Gerrit, 48143 Münster (DE); HOHMANN, Jörg, 32051 Herford (DE)
(74) Vertreter: Dantz, Jan Henning
(86) Internationale Anmeldenummer: PCT/EP2020/052700
(87) Internationale Veröffentlichungsnummer: WO 2020/164959

(56) Entgegenhaltungen:
- WO-A1-2012/142630
- WO-A1-2014/180988
- DE-U1-202012 006 977
- DE-U1-212016 000 246

## Beschreibung

Die vorliegende Erfindung betrifft einen Schubkasten mit einem Boden, zwei Seitenzargen und einer die Seitenzargen verbindenden Rückwand, wobei an der Rückwand mindestens ein Gehäuse einer Verstellvorrichtung festgelegt ist, wobei die Verstellvorrichtung ein Drehteil mit einem Exzenter umfasst, das drehbar an dem Gehäuse gelagert ist.

Die DE 10 2014 007 828 A1 offenbart eine Vorrichtung zum Ausrichten eines Bodens einer Schublade, bei der in dem Boden eine Aussparung eingebracht ist, in die ein Aufnahmegehäuse eingefügt ist. In dem Aufnahmegehäuse sind eine Stellschraube und ein Stellkörper vorgesehen, um den Boden der Schublade relativ zu einer Führungsschiene einer Auszugsführung auszurichten. Das Ausrichten des Bodens zur Neigungsverstellung ist notwendig, allerdings führt das Einbringen einer Aussparung in den Boden zu einer Materialschwächung, was bei hohen Gewichtslasten zu Problemen führen kann.

DE 21 2016 000 246 U1 und WO 2012/142630 A1 offenbaren jeweils einen Schubkasten, bei dem an einer Seitenzarge eine Verstelleinrichtung zur Einstellung der Neigung gegenüber einer Schubladenschiene vorgesehen ist.

WO 2014/180988 A1 offenbart eine Steckverbindung zur Festlegung eines Schubkastens an einer Auszugsführung, bei dem ein Steckelement in eine Aufnahme zwischen einer Vielzahl von Aufnahmekörpern einfügbar ist.

In der DE 20 2012 006 977 U1 ist ein Schubkasten mit einer Vorrichtung zum Verstellen der Ausrichtung offenbart, bei dem an einer Grundplatte ein plattenförmiger Abstützabschnitt bewegbar gehalten ist.

Es ist daher Aufgabe der vorliegenden Erfindung, einen Schubkasten zu schaffen, der eine einfach aufgebaute Verstellvorrichtung aufweist, die hohe Lasten aufnehmen kann.

Diese Aufgabe wird mit einem Schubkasten mit den Merkmalen des Anspruches 1 oder des Anspruches 5 gelöst.

Bei dem erfindungsgemäßen Schubkasten ist eine Verstellvorrichtung an einer Rückwand vorgesehen, die mindestens ein Gehäuse und mindestens einen relativ zu dem Gehäuse bewegbaren Druckstab aufweist, der über einen Stempel an einer Schiene einer Auszugsführung abstützbar ist. Dadurch kann eine Neigungsverstellung durch Bewegen des Druckstabes relativ zu dem Gehäuse ausgeführt werden, wobei die Gewichtslasten über das an der Rückwand fixierte Gehäuse und den Druckstab auf die Laufschiene einer Auszugsführung abgeleitet werden können. Dies vermeidet die Vorsehung von Aussparungen an dem Boden und ermöglicht die Anordnung der Verstellvorrichtung an einem rückwärtigen Bereich der Rückwand, der in der montieren Position nicht sichtbar ist.

Erfindungsgemäß umfasst die Verstellvorrichtung ein Drehteil mit einem Exzenter, der drehbar an dem Gehäuse gelagert ist. Dadurch kann eine stufenlose Verstellung des Druckstabes relativ zu dem Gehäuse erfolgen, wobei der Exzenter wahlweise über ein Werkzeug oder einen integral ausgebildeten Betätigungsabschnitt von Hand bewegt werden kann.

An einer Unterseite des Druckstabes ist erfindungsgemäß ein Stempel angebracht, der einen Aufnahmeabschnitt, vorzugweise Öffnung, aufweist, in die ein von der Schiene hervorstehender Haken einfügbar ist. Dadurch kann der Stempel ortsfest an der Laufschiene montiert werden, so dass bei einem Verstellvorgang der Abstand zwischen dem Stempel und dem Gehäuse verstellbar ist. Für eine stabile Verbindung ist der Stempel dabei verschiebbar an einer Führung gehalten. Die Führung kann wahlweise an einem gesonderten Führungsbauteil oder integral mit dem Gehäuse ausgebildet sein. Wenn die Führung an dem Gehäuse ausgebildet ist, kann dieses einen nach unten in Richtung der Laufschiene offenen Führungskanal aufweisen, in dem der Stempel verschiebbar gehalten ist.

Nach einer ersten erfindungsgemäßen Variante ist die Rückwand aus einem gebogenen Stahlblech oder extrudierten Aluminiumprofil hergestellt. Das gebogene Stahlblech kann dabei eine im oberen Wand- oder Zargenbereich umgebogene Kante aufweisen, die im Querschnitt vorzugsweise U-förmig ausgebildet ist, wobei in oder an der umgebogenen Kante das Gehäuse festgelegt ist. Zusätzlich weist die Rückwand eine im unteren Bereich umgebogene Kante auf, an der ein Führungsbauteil für den Druckstab oder den Stempel vorgesehen ist. Der Druckstab oder der Stempel sind dabei durch eine Öffnung an der unteren umgebogenen Kante durchgeführt.

Nach einer zweiten Variante ist die Rückwand aus einem Holzwerkstoff hergestellt. Dann kann die Rückwand eine erste Aussparung aufweisen, in die das Gehäuse eingefügt ist, an der die Verstellvorrichtung gelagert ist. Optional kann an der Rückwand eine zweite Aussparung vorgesehen sein, in die ein Führungselement für den Stempel oder den Druckstab angeordnet ist.

Der erfindungsgemäße Schubkasten wird bevorzugt bei Möbeln eingesetzt, um die Ausrichtung einer Frontblende des Schubkastens einstellen zu können. Der Schubkasten kann aber auch bei Haushaltsgeräten eingesetzt werden.

Die Erfindung wird nachfolgend anhand mehrerer Ausführungsbeispiele mit Bezug auf die beigefügten Zeichnungen näher erläutert. Es zeigen:
- Figur 1: eine Ansicht einer Rückwand eines erfindungsgemäßen Schubkastens;
- Figuren 2A und 2B: zwei Detailansichten der Rückwand der Figur 1 in unterschiedlichen Positionen,
- Figur 3: eine perspektivische Detailansicht der Rückwand der Figur 1 im unteren Bereich;
- Figur 4: eine perspektivische Ansicht der Rückwand der Figur 1 an einem Gehäuse;
- Figur 5: eine Ansicht des Gehäuses mit der Verstellvorrichtung ohne die Rückwand;
- Figur 6: eine perspektivische Explosionsdarstellung des Gehäuses mit der Verstellvorrichtung der Figur 5;
- Figur 7: eine Ansicht eines rückwärtigen Bereiches eines Schubkastens gemäß einem weiteren Ausführungsbeispiel;
- Figur 8: eine rückseitige Ansicht des Schubkastens der Figur 7;
- Figur 9: eine weitere Ansicht der Rückwand des Schubkastens der Figur 7;
- Figuren 10A und 10B: zwei Ansichten der Verstellvorrichtung des Schubkastens der Figur 7;
- Figur 11: eine perspektivische Ansicht einer Rückwand eines Schubkastens gemäß einem weiteren Ausführungsbeispiel, und
- Figur 12: eine perspektivische Explosionsdarstellung der Verstellvorrichtung des Schubkastens der Figur 11.

Ein Schubkasten 1 umfasst einen Boden 2, zwei Seitenzargen 3 und eine dies Seitenzargen 3 verbindende Rückwand 4. An der Rückwand 4 ist mindestens ein Gehäuse 5 mit einer Verstellvorrichtung zur Neigungsverstellung vorgesehen. An dem Gehäuse 5 ist ein Drehteil 6 drehbar gelagert, das über einen Betätigungsabschnitt 7 relativ zu dem Gehäuse 5 gedreht werden kann.

Wie aus den vergrößerten Ansichten der Figuren 2A und 2B ersichtlich ist, kann der Betätigungsabschnitt 7 von der in Figur 2A dargestellten nach oben weisenden Position beispielsweise um 180° verschwenkt werden, wie dies in Figur 2B gezeigt ist. Dadurch wird der Schubkasten 1 relativ zu einer Auszugsführung 10 angehoben. Die Auszugsführung 10 umfasst eine an einem Möbelkorpus festlegbare Führungsschiene 11, eine Mittelschiene 12 und/oder eine Laufschiene 13, an der ein hervorstehender Haken 14 ausgebildet ist. Der Haken 14 greift in einen Stempel 8 ein, der über einen Druckstab 15 mit dem Drehteil 6 verbunden ist. Der Stempel 8 ist dabei an einem unteren Abschnitt des Gehäuses 5 geführt, und kann über einen Exzenter an dem Drehteil 6 relativ zu dem Druckstab 15 bewegt werden, um eine Höhenverstellung an der Rückwand 4 vorzunehmen.

Die Rückwand 4 ist in diesem Ausführungsbeispiel aus einem gebogenen Stahlblech hergestellt und umfasst eine obere umgebogene Kante 40 und eine untere umgebogene Kante 41, die im Querschnitt U-förmig gebogen sind. An der oberen Kante 40 ist ein oberer Abschnitt des Gehäuses 5 eingefügt, während an der unteren Kante 41 ein unterer Abschnitt des Gehäuses 5 eingefügt ist. An der unteren Kante 41 befindet sich eine Öffnung, durch die der Stempel 8 und/oder der Haken 14 durchgeführt sind.

In Figur 4 ist die Rückwand 4 ohne die Auszugsführung 10 gezeigt. An dem Stempel 8 ist ein Aufnahmeabschnitt 20 zum Einfügen des Hakens 14 ausgebildet. Der Stempel 8 ist in dem Gehäuse 5 in einem unteren Abschnitt verschiebbar gehalten.

Wie aus den Figuren 5 und 6 hervorgeht, weist das Gehäuse 5 in einem unteren Bereich einen nach unten offenen Führungskanal 16 auf, in den der Stempel 8 von unten eingefügt ist. Der Stempel 8 weist seitlich einen Führungssteg 19 auf, der in eine entsprechende Nut an dem Führungskanal 16 eingefügt ist. Ferner ist an dem Gehäuse 5 ein Kanal zur Aufnahme des Druckstabes 15 ausgebildet, der ebenfalls von unten in den Führungskanal 16 eingeschoben ist. Der Druckstab 15 ist in eine obere Aufnahme an dem Stempel 8 eingesteckt und an seiner Oberseite an einem Exzenter 17 des Drehteils 6 angeordnet. Das Drehteil 6 ist drehbar an einer Lagerung 60 des Gehäuses 5 gehalten, so dass durch Drehen des Drehteils 6 der Exzenter 17 auf eine Stirnseite des Druckstabes 15 wirkt, um den Druckstab 15 relativ zu dem Gehäuse 5 zu verschieben. Dadurch kann der hintere Bereich des Schubkastens relativ zu der Laufschiene 13 der Auszugsführung 10 verändert werden, insbesondere um eine Neigungsverstellung der Frontblende des Schubkastens 1 vorzunehmen. Das Gehäuse 5 ist über ein oder mehrere seitliche Laschen 18 mit einer Seitenzarge 3 verbunden.

In Figur 7 ist ein weiteres Ausführungsbeispiel eines Schubkastens gezeigt, bei dem an einer Rückwand 4 aus einem gebogenen Stahlblech ein Drehteil 26 einer Verstellvorrichtung angeordnet ist. Das Drehteil 26 ist von einer Vorderseite der Rückwand 4, also vom Innenraum des Schubkastens, zugänglich und kann zur Höhenverstellung bzw. Neigungsverstellung des Schubkastens durch ein Werkzeug gedreht werden.

In Figur 8 ist eine rückwärtige Ansicht der Rückwand 4 der Figur 7 dargestellt, und es ist erkennbar, dass an der Rückwand 4 ein modifiziertes Gehäuse 25 einer Verstellvorrichtung fixiert ist, an dem das Drehteil 26 drehbar gelagert ist. Das Gehäuse 25 ist über Rastvorsprünge 27 an Öffnungen einer umgebogenen Kante 40 der Rückwand 4 im oberen Bereich fixiert, kann aber auch über andere Mittel befestigt werden. In das Gehäuse 25 ist, vorzugsweise von unten, ein Druckstab 15 eingesteckt, der mit dem Drehteil 26 für eine Höhenverstellung zusammenwirkt. Der Druckstab 15 greift im unteren Bereich in einen modifizierten Stempel 8 ein, welcher an einer unteren Kante 41 der Rückwand 4 verschiebbar gelagert ist. Zur verschiebbaren Lagerung des Stempels 8 weist diese zwei Stege 31 mit Vorsprüngen 32 auf, die in umgebogenen Laschen 42 der Rückwand 4 geführt werden. Hierfür sind an den umgebogenen Laschen 42 entsprechende Öffnungen, vorzugsweise als Langlöcher, ausgespart. Optional könnte der Stempel 8 auch an den Laschen 42 unbeweglich fixiert sein, wobei dann der Druckstab 15 durch den Stempel 8 durchgeführt ist und unmittelbar auf einer Oberseite der Laufschiene aufliegt.

In Figur 9 wird deutlich, dass der Stempel 8 auch mit mehr als einem, im vorliegenden Ausführungsbeispiel, mit zwei Aufnahmeabschnitten 20 ausgebildet sein kann. Diese Aufnahmeabschnitte 20 sind in Rückwandlängsrichtung nebeneinander angeordnet, wobei vorzugsweise einer der beiden Aufnahmeabschnitte durch eine umgebogene Kante 41 im unteren Bereich der Rückwand 4 verdeckt ist.

In den Figuren 10A und 10B ist die Verstellvorrichtung ohne die Rückwand 4 gezeigt. Das Drehteil 26 ist in einer Drehlagerung 28 an einem Gehäuse 25 gehalten und integral mit einem Exzenter 29 ausgebildet. Der Exzenter 29 kontaktiert eine Stirnseite des Druckstabes 15, so dass durch Drehen des Drehteils 26 der Druckstab 15 relativ zu dem Gehäuse 25 in Richtung Laufschiene 13 verschoben wird. An dem Gehäuse 25 sind ferner federnde Raststege mit Rastvorsprüngen 27 angeformt, die in entsprechende Öffnungen an der oberen Kante 40 im oberen Bereich der Rückwand einfügbar sind.

Der Druckstab 15 ist an seiner Unterseite in einer Aufnahme 33 des Stempels 8 eingesteckt. Der Stempel 8 ist über die beiden Stege 31 an den Laschen 42 der Rückwand 4 geführt. Der Druckstab 15 ist dabei durch den Stempel 8 an einer Oberseite der Schiene 13 abgestützt. Alternativ kann der Druckstab 15 unmittelbar die Schiene 13 kontaktieren.

In den Figuren 11 und 12 ist ein weiteres Ausführungsbeispiel eines Schubkastens im rückwärtigen Bereich gezeigt, wobei eine modifizierte Rückwand 4' als Platte eingesetzt wird, insbesondere einer Platte aus einem Holzwerkstoff, Kunststoff oder einem anderen Material. In der Rückwand 4' ist im oberen Bereich eine Aussparung 45 und im unteren Bereich eine Aussparung 55 eingebracht, insbesondere als Sacklochbohrungen.

In die obere Aussparung 45 ist ein Gehäuse 44 einer Verstellvorrichtung eingefügt, an der das oben schon beschriebene Drehteil 6 mit einem Betätigungsabschnitt 7 drehbar angeordnet ist. Das Drehteil 6 wirkt über einen Exzenter 17 auf eine Stirnseite des Druckstabes 15, der an einem Führungselement 50 im unteren Bereich geführt ist. Das Führungselement 50 ist in die untere Aussparung 55 eingefügt und umfasst einen Kanal zur verschiebbaren Lagerung eines Stempels 8. Der Stempel 8 ist über einen Aufnahmeabschnitt 20 an einem Haken 14 der Schiene 13 fixiert. Durch Drehen des Drehteils 6 kann der Druckstab 15 relativ zu der Rückwand 4' verstellt werden, so dass eine Höhenverstellung stattfindet, wie dies schon beim ersten Ausführungsbeispiel erläutert wurde.

Der Druckstab 15 kann wahlweise direkt an der Schiene 13 der Auszugsführung 10 abgestützt werden oder über einen Stempel 8. Der Stempel 8 kann an dem Druckstab 15 auch durch Befestigungsmittel oder durch Verkleben fixiert sein.

### Bezugszeichenliste

- 1: Schubkasten
- 2: Boden
- 3: Seitenzarge
- 4, 4': Rückwand
- 5: Gehäuse
- 6: Drehteil
- 7: Betätigungsabschnitt
- 8: Stempel
- 10: Auszugsführung
- 11: Führungsschiene
- 12: Mittelschiene
- 13: Laufschiene
- 14: Haken
- 15: Druckstab
- 16: Führungskanal
- 17: Exzenter
- 18: Lasche
- 19: Führungssteg
- 20: Aufnahmeabschnitt
- 25: Gehäuse
- 26: Drehteil
- 27: Rastvorsprung
- 28: Drehlagerung
- 29: Exzenter
- 31: Steg
- 32: Vorsprung
- 33: Aufnahme
- 40: Kante
- 41: Kante
- 42: Lasche
- 44: Gehäuse
- 45: Aussparung
- 50: Führungselement
- 55: Aussparung
- 60: Lagerung

## Patentansprüche

1. Schubkasten (1) mit einem Boden (2), zwei Seitenzargen (3) und einer die Seitenzargen (3) verbindenden Rückwand (4, 4'), wobei an der Rückwand (4, 4') mindestens ein Gehäuse (5, 25, 44) einer Verstellvorrichtung (6, 26) festgelegt ist, wobei die Verstellvorrichtung ein Drehteil (6, 26) mit einem Exzenter (17, 29) umfasst, das drehbar an dem Gehäuse (5, 25, 44) gelagert ist, wobei über die Verstellvorrichtung (6, 26) ein Druckstab (15) relativ zu dem Gehäuse (5, 25, 44) bewegbar ist, der über einen Stempel (8) an einer Schiene (13) einer Auszugsführung (10) abstützbar ist, wobei der Stempel (8) verschiebbar an einer Führung (16) gehalten ist und an dem Druckstab (15) einen Aufnahmeabschnitt (20) aufweist, in die ein von der Schiene (13) hervorstehender Haken (14) einfügbar ist **dadurch gekennzeichnet, dass** die Rückwand (4) aus einem gebogenen Stahlblech oder Aluminiumprofil hergestellt ist und das Gehäuse (5, 25) an einem oberen Bereich der Rückwand (4) an einer umgebogenen Kante (40) fixiert ist und die Rückwand (4) eine untere umgebogene Kante (41) aufweist, an der eine Öffnung zum Durchführen des Stempels (8) oder des Druckstabes (15) ausgebildet ist.

2. Schubkasten nach Anspruch 1, **dadurch gekennzeichnet, dass** der Stempel (8) an dem Druckstab (15) einen Aufnahmeabschnitt (20) in Form einer Öffnung aufweist.

3. Schubkasten nach Anspruch 2, **dadurch gekennzeichnet, dass** das Gehäuse (5) integral mit der Führung (16) für den Stempel (8) ausgebildet ist.

4. Schubkasten nach Anspruch 3, **dadurch gekennzeichnet, dass** das Gehäuse (5) einen nach unten und/oder oben offenen Führungskanal (16) aufweist, in dem der Stempel (8) verschiebbar gehalten ist.

5. Schubkasten (1) mit einem Boden (2), zwei Seitenzargen (3) und einer die Seitenzargen (3) verbindenden Rückwand (4, 4'), wobei an der Rückwand (4, 4') mindestens ein Gehäuse (5, 25, 44) einer Verstellvorrichtung (6, 26) festgelegt ist, wobei die Verstellvorrichtung ein Drehteil (6, 26) mit einem Exzenter (17, 29) umfasst, das drehbar an dem Gehäuse (5, 25, 44) gelagert ist, wobei über die Verstellvorrichtung (6, 26) ein Druckstab (15) relativ zu dem Gehäuse (5, 25, 44) bewegbar ist, der über einen Stempel (8) an einer Schiene (13) einer Auszugsführung (10) abstützbar ist, wobei der Stempel (8) verschiebbar an einer Führung (16) gehalten ist und an dem Druckstab (15) einen Aufnahmeabschnitt (20) aufweist, in die ein von der Schiene (13) hervorstehender Haken (14) einfügbar ist, **dadurch gekennzeichnet, dass** der Druckstab (15) im unteren Bereich in ein separat und beabstandet von dem Gehäuse (25, 44) angeordnetem Führungsteil (50) eingreift, das an einer unteren Kante (41) im unteren Bereich der Rückwand (4, 4') fixiert ist.

6. Schubkasten nach Anspruch 5, **dadurch gekennzeichnet, dass** die Rückwand (4') aus Holz oder Kunststoff hergestellt ist und eine Aussparung (45) vorgesehen ist, in die das Gehäuse (44) eingefügt ist.

7. Schubkasten nach Anspruch 6, **dadurch gekennzeichnet, dass** an der Rückwand (4') eine zweite Aussparung (55) zur Aufnahme eines Führungselementes (50) für den Stempel (8) oder den Druckstab (15) vorgesehen ist.

8. Möbel mit einem Schubkasten (1) nach einem der vorhergehenden Ansprüche.

## Claims

1. Drawer (1) having a base (2), two side frames (3) and a rear wall (4, 4') connecting the side frames (3), wherein at least one housing (5, 25, 44) of an adjusting device (6, 26) is fixed to the rear wall (4, 4'), wherein the adjusting device comprises a rotary part (6, 26) having an eccentric (17, 29), which is rotatably mounted on the housing (5, 25, 44), wherein a compression member (15) is movable relative to the housing (5, 25, 44) via the adjusting device (6, 26), which compression member (15) can be supported via a support part (8) on a rail (13) of a pull-out guide (10), wherein the support part (8) is displaceably held on a guide (16) and has a receiving section (20) into which a hook (14) projecting from the rail (13) can be inserted, **characterized in that** the rear wall (4) is made of a bent sheet steel or aluminum profile and the housing (5, 25) is fixed to an upper region of the rear wall (4) at a bent-over edge (40) and the rear wall (4) has a lower bent-over edge (41) at which an opening is formed for guiding through the support part (8) or the compression member (15).

2. Drawer according to claim 1, **characterized in that** the support part (8) has a receiving section (20), formed as an opening, on the compression member (15).

3. Drawer according to claim 2, **characterized in that** the housing (5) is integrally formed with the guide (16) for the support part (8).

4. Drawer according to claim 3, **characterized in that** the housing (5) has a guide channel (16) which is open at the base and/or top and in which the support part (8) is displaceably held.

5. Drawer (1) having a base (2), two side frames (3) and a rear wall (4, 4') connecting the side frames (3), wherein at least one housing (5, 25, 44) of an adjusting device (6, 26) is fixed to the rear wall (4, 4'), wherein the adjusting device comprises a rotary part (6, 26) having an eccentric (17, 29), which is rotatably mounted on the housing (5, 25, 44), wherein a compression member (15) is movable relative to the housing (5, 25, 44) via the adjusting device (6, 26), which compression member (15) can be supported via a support part (8) on a rail (13) of a pull-out guide (10), wherein the support part (8) is displaceably held on a guide (16) and has a receiving section (20) into which a hook (14) projecting from the rail (13) can be inserted, **characterized in that** the compression member (15) engages in the lower region in a guide part (50) which is arranged separately and at a distance from the housing (25, 44) and is fixed to a lower edge (41) in the lower region of the rear wall (4, 4').

6. Drawer according to claim 5, **characterized in that** the rear wall (4') is made of wood or plastic and a recess (45) is provided into which the housing (44) is inserted.

7. Drawer according to claim 6, **characterized in that** a second recess (55) for accommodating a guide element (50) for the support part (8) or the compression member (15) is provided on the rear wall (4').

8. Furniture item having a drawer (1) according to one of the preceding claims.

## Revendications

1. Tiroir (1) avec un fond (2), deux châssis latéraux (3) et une paroi arrière (4, 4') reliant les châssis latéraux (3), dans lequel au moins un boîtier (5, 25, 44) d'un dispositif de déplacement (6, 26) est fixé sur la paroi arrière (4, 4'), lequel dispositif de déplacement comprend une pièce rotative (6, 26) avec un excentrique (17, 29) qui est supporté avec possibilité de rotation sur le boîtier (5, 25, 44), dans lequel une barre de poussée (15) pouvant s'appuyer par l'intermédiaire d'un poussoir (8) sur un rail (13) d'un guide d'extraction (10) peut être déplacée à l'aide du dispositif de déplacement (6, 26) par rapport au boîtier (5, 25, 44), le poussoir (8) étant retenu de façon coulissante sur un guide (16) et présentant sur la barre de poussée (15) une section de réception (20) dans laquelle un crochet (14) dépassant du rail (13) peut être introduit, **caractérisé en ce que** la paroi arrière (4) est faite d'une tôle d'acier pliée ou d'un profilé en aluminium et le boîtier (5, 25) est fixé sur une partie supérieure de la paroi arrière (4) sur un bord replié (40) et la paroi arrière (4) présente un bord inférieur replié (41) sur lequel est formée une ouverture pour le passage du poussoir (8) ou de la barre de poussée (15).

2. Tiroir selon la revendication 1, **caractérisé en ce que** le poussoir (8) présente sur la barre de poussée (15) une section de réception (20) formant une ouverture.

3. Tiroir selon la revendication 2, **caractérisé en ce que** le boîtier (5) est formé d'un seul tenant avec le guide (16) pour le poussoir (8).

4. Tiroir selon la revendication 3, **caractérisé en ce que** le boîtier (5) présente une gouttière de guidage (16) ouverte vers le haut, dans laquelle le poussoir (8) est retenu de façon coulissante.

5. Tiroir (1) avec un fond (2), deux châssis latéraux (3) et une paroi arrière (4, 4') reliant les châssis latéraux (3), dans lequel au moins un boîtier (5, 25, 44) d'un dispositif de déplacement (6, 26) est fixé sur la paroi arrière (4, 4'), lequel dispositif de déplacement comprend une pièce rotative (6, 26) avec un excentrique (17, 29) qui est supporté avec possibilité de rotation sur le boîtier (5, 25, 44), dans lequel une barre de poussée (15) pouvant s'appuyer par l'intermédiaire d'un poussoir (8) sur un rail (13) d'un guide d'extraction (10) peut être déplacée à l'aide du dispositif de déplacement (6, 26) par rapport au boîtier (5, 25, 44), le poussoir (8) étant retenu de façon coulissante sur un guide (16) et présentant sur la barre de poussée (15) une section de réception (20) dans laquelle un crochet (14) dépassant du rail (13) peut être introduit, **caractérisé en ce que** la barre de poussée (15) se met en prise, dans la partie inférieure, dans une partie de guidage (50) disposée séparément et à distance du boîtier (25, 44), qui est fixée sur son bord inférieur (41) dans la partie inférieure de la paroi arrière (4, 4').

6. Tiroir selon la revendication 5, **caractérisé en ce que** la paroi arrière (4') est faite de bois ou de plastique et il est prévu une découpe (45) dans laquelle le boîtier (44) est inséré.

7. Tiroir selon la revendication 6, **caractérisé en ce qu'**il est prévu sur la paroi arrière (4') une deuxième découpe (55) destinée à recevoir un élément de guidage (50) pour le poussoir (8) ou la barre de poussée (15).

8. Meuble muni d'un tiroir (1) selon l'une des revendications précédentes.
